# EUROPÄISCHE PATENTSCHRIFT

(11) **EP 0 123 822 B1**
(45) Veröffentlichungstag und Bekanntmachung des Hinweises auf die Patenterteilung: **04.10.1989**
(21) Anmeldenummer: 84102112.4
(22) Anmeldetag: 29.02.1984
(51) Int. Cl.: H01R 9/26

(54) **Querverbinder für Reihenklemmen**
Crosswise connector for in-line terminals
Connecteur transversal pour bornes alignées

(30) Priorität: 02.04.1983 DE 3312002
(43) Veröffentlichungstag der Anmeldung: 07.11.1984
(73) Patentinhaber: C.A. Weidmüller GmbH & Co., D-32760 Detmold (DE)
(72) Erfinder: Wilmes, Manfred, D-4930 Detmold (DE)
(74) Vertreter: Loesenbeck, Karl-Otto, Dipl.-Ing.

(56) Entgegenhaltungen:
- DE-B- 1 269 227
- DE-U- 7 723 993
- US-A- 3 249 905
- US-A- 3 708 609

## Beschreibung

Die Erfindung betrifft einen Querverbinder mit einer Querleiste und unterseitig davon nach unten vorstehenden Flachsteckern für Reihenklemmen mit für die Aufnahme der Flachstecker gelochten Stromschienen.

Bei einer derartigen bekannten Anordnung (DE-OS-2 736 664) haben die sich in Reihungstiefe der Reihenklemme erstreckenden Stromschienen jeweils zwei in Reihungstiefe orientierte Stecköffnungen. Die Querverbinder sind U-förmige Steckelemente. Zur Erstellung der gewünschten Querverbindungen zur Verteilung des Stromes von einer auf die betroffenen weiteren Reihenklemmen innerhalb der Anreihung muß bei dieser Anordnung jeweils immer in lückenloser Aufeinanderfolge von Reihenklemme zu Reihenklemme ein entsprechendes Querverbinderelement eingesteckt werden. Es müssen viele Querverbinder-Steckelemente bevorratet werden und es ergibt sich ein sehr hoher Montageaufwand. Nachteilig ist, daß man in der Beliebigkeit der Einrichtung von Querverbindungen in einer Reihenklemmenanreihung hier sehr gebunden ist, weil bei dieser Ausgestaltung eine Fortlassung auch nur eines Querverbinder-Steckelementes in einer Aufeinanderfolge dieser Elemente nicht möglich ist.

Bei verschiedenen anderen bekannten Querverbindern ist an einer Querleiste eine Vielzahl von Distanz- oder Verbindungselementen angeordnet, die bis zu den Stromschienen der Reihenklemmen reichen, teilweise auch über Sollbruchstellen. Der zu den Stromschienen reichende Endbereich trägt eine Anschlußschraube, die in eine Gewindebohrung der Stromschiene einzuschrauben ist (DE-OS-2 357 052, DE-OS-2 914 192). Die Herstellung derartiger Querverbinder ist relativ teuer. Verteuernd kommt das Erfordernis des Gewindeloches in der Stromschiene hinzu. Das Herstellen der Schraubanschlüsse erfordert relativ viel Zeit bei der Montage.

Aus der US-A-3 249 905 ist eine Kontaktplatte mit einer Vielzahl von Kontakten bekannt, bei der das Kontaktfeld aus einer Mehrzahl von Flachkontakten besteht, wobei Reihen derartiger Flachkontakte an ihren oberen Enden mit einer gemeinsamen stromleitenden Schiene verbunden sind. Die Flachkontakte sind dabei mit ihrer Flachebene quer vom Längsverlauf der oberen Schiene verdreht, wozu sie in ihrem Übergangsbereich zur Schiene teilweise ausgeklinkt sind derart, daß sie nur mit der Hälfte ihres Gesamtquerschnittes leitend mit der Schiene verbunden sind.

Die räumlichen Verhältnisse bei derartigen Kontaktplatten sind mit denjenigen von Querverbindern und Reihenklemmen nicht zu vergleichen. Reihenklemmen haben manchmal eine schmale Anschlußseite von nur 5 mm. Die in Reihungstiefe verlaufenden Stromschienen sind entsprechend schmal. Die von ihnen aufzunehmenden Anschlußelemente der Querverbinder müßten also noch schmaler sein. Dabei besteht durchaus das Erfordernis, Mindestübertragungsquerschnitte für die Übertragung relativ hoher Belastungsströme zu gewährleisten, da derartige Querverbinder ja dazu dienen, den Strom ausgehend von einer Reihenklemme auf vorbestimmte andere Reihenklemmen innerhalb der Anreihung zu verteilen und diese Reihenklemmen innerhalb der Anreihung auf das gleiche Potential zu schalten.

Der vorliegenden Erfindung liegt die Aufgabe zugrunde, einen Querverbinder der gattungsgemäßen Art zu schaffen, der es bei denkbar einfachem konstruktiven Aufbau ,ermöglicht, schnell und einfach in einer Anreihung von Reihenklemmen völlig beliebige Querverbindungen herzustellen, und zwar dieses zur Gewährleistung ausreichender . Stromübertragungsquerschnitte auch bei engsten räumlichen Verhältnissen.

Die erfindungsgemäße Lösung ergibt sich aus dem kennzeichnenden Teil des Anspruches 1.

Der erfindungsgemäße Querverbinder ist seinem Aufbau nach ein sehr einfach herzustellendes Stanzteil. Nach dem Stanzen werden lediglich die an der Querleiste befindlichen Flachstecker in ihrem Übergangsbereich zur Querleiste verdreht, so daß sie hier ihren vollen Übertragungsquerschnitt beibehalten und sie dann mit ihrer Flachebene in der Reihungstiefe der Reihenklemmenanordnung und damit in der Verlaufsrichtung der Stromschiene orientiert sind. Sie können von daher der Grundanordnung nach einen relativ großen Stromübertragungsquerschnitt haben. Die Stromschienen können mit einem einfachen Langloch versehen werden. Bei aller Einfachheit des Aufbaus und der Montage ergibt sich aufgrund dieser Ausgestaltung auch, daß die gewünschten relativ großen Übertragungsquerschnitte für recht beträchtliche Stromstärken an den Flachsteckern zur Verfügung gestellt werden können. Das Anbringen eines solchen Querverbinders in jeder beliebigen Polzahl und in jeder beliebigen Reihenklemmenanschließung an eine solche Querverbindung geschieht schnell und einfach durch Einstecken des Querverbinders in einer der Länge der Querleiste entsprechend der gewünschten Polzahl in die Langlöcher der Stromschienen der betroffenen Reihenklemmen, nachdem man überall an denjenigen Stellen, an denen nicht anzuschließende Reihenklemmen in der Reihehanordnung sitzen, die hier sitzenden Flachstecker von der Querleiste abgetrennt hat. Letzteres kann in einfacher Weise mit Hilfe einer Sollbruchstelle, über die der Flachstecker an der Querleiste hängt, geschehen. Zweckmäßig sind auch in der Querleiste selbst, in Verlängerung der Ansatzzonen der Flachstecker, Sollbruchstellen vorgesehen, so daß man aus einem langen Querleistenstück jeweils die Querverbinder der benötigten Polzahl einfach abbrechen kann.

Weitere bevorzugte Ausgestaltungen betreffen die federnde Schlitzung der Flachstecker, zweckmäßig auch in Verbindung mit Einsteckschrägen und mit Rastnoppen, so daß sie leicht in die Stromschienen eingesteckt, hier dann aber auch relativ sicher gehalten werden können, sowie die Ausgestaltung des elektrischen Berührungsschutzes für einen derartigen Querverbinder.

Ein Ausführungsbeispiel eines Querverbinders gemäß der Erfindung wird nachstehend unter Bezugnahme auf die beigefügte Zeichnung näher beschrieben.

Die Zeichnung zeigt einen Querverbinder gemäß der Erfindung in perspektivischer Darstellung mit Illustrierung angrenzender oder damit zusammenwirkender Reihenklemmenteile.

Der Querverbinder ist als einstückiges Stanzteil ausgebildet und weist eine lange, metallisch leitende, sich quer über eine Reihenklemmenanordnung erstreckende Querleiste 1 auf, von der kammzinkenartig eine Vielzahl von Flachsteckern 2 nach unten vorstehen. Die Flachstecker 2 sind dabei um 90° zur Querleiste 1 verdreht, derart, daß ihre Flachebene senkrecht zur Längsebene der Querleiste 1 steht.

Der Querverbinder ist zum Zusammenwirken mit einer Anreihung von Reihenklemmen bestimmt, deren Stromschienen quer zur Reihungsrichtung der Reihenanordnung, d. h. in Reihungstiefe, parallel zu den aus Isolierstoff bestehenden Trennwänden der einzelnen Reihenklemmen liegen. Die Stromschienen 3 der Reihenklemmen, von denen eine in der Zeichnung angedeutet ist, weisen in ihrer Längserstreckung orientierte Stecköffnungen 4 auf, in die dann infolge der 90°-Verdrehung der Flachstecker 2 im Verhältnis zur Querleiste 1 die Flachstecker 2 eingesteckt werden können, da ihre Flachebene ja jetzt in der Reihungstiefe liegt. Auf diese Weise lassen sich für die Flachstecker 2 relativ große Stromübertragungsquerschnitte verwirklichen.

Die Abstände der Flachstecker 2 voneinander sind so gewählt, wie es den Abständen der Löcher 4 in den Stromschienen 3 einer Reihenklemmenanordnung entspricht. Die Länge der Flachstecker 2 ist dabei so gewählt, daß sie einerseits sicher in die Stromschienen eingesteckt werden können und daß andererseits jeweils im oberen Freiraum zwischen zwei Flachsteckern 2 die entsprechende Isolierstofftrennwand 5 (in der Zeichnung angedeutet) einer Reihenklemme aufgenommen werden kann.

Es können aus einer Anreihung von Reihenklemmen völlig beliebige Reihenklemmen an die dem eingesetzten Querverbinder entsprechende Querverbindung angeschlossen werden. Für diejenigen Reihenklemmen der Anordnung, die nicht an diese Querverbindung angeschlossen werden, werden die entsprechenden Flachstecker 2 von der Querleiste 1 abgebrochen, was durch eine Sollbruchkante 6, die quer über den Flachstecker 2, parallel zur Längserstreckung der Querleiste 1, verläuft, erleichtert werden kann.

Ferner sind Sollbruchkanten 7 vorgesehen, die sich in Verlängerung der Ansatzpunkte der Flachstecker 2 quer über die Querleiste 1 erstrecken und die es erleichtern, aus einem langen Querverbinderstück in einfacher Weise Querverbinder der jeweils gewünschten Polzahl abzubrechen.

Die Flachstecker 2 des Querverbinders sind ferner, ausgehend von ihrem unteren Ende, über einen erheblichen Teil ihrer Längserstreckung mit Längsschlitzen 8 versehen, so daß sie in ihren Einsteckbereichen eine Federwirkung haben. Dies erleichtert zunächst zusammen mit an ihren unteren Enden vorgesehenen Einsteckschrägen 9 das Einstecken in die Langlöcher 4 der Stromschienen 3. Die Federwirkung trägt andererseits aber auch, und zwar in Verbindung mit kleinen im Einsteckbereich auf den Schmalkanten der Flachstecker 2 vorgesehenen Rastnoppen 10 dazu bei, die Flachstecker 2 und damit den Querverbinder insgesamt nach der Einsteckung in die Stromschienen 3 sicher in diesen zu halten. Die Rastnoppen 10 befinden sich in einer solchen Höhenlage an den Flachsteckern 2,.daß sie nach dem Einstecken leicht schnappend unter die Stromschienen 3 greifen.

Der Querverbinder ist ferner mit einem Berührungsschutz in Form einer Schutzhülle 11 aus Isolierstoffmaterial versehen, um ihn gefahrlos handhaben zu können, was in diesem Fall besonders wichtig ist, da ja schon bei der allerersten Kontaktierung des Flachsteckers 2 mit der Stromschiene 3 einer Reihenklemme unter Umständen ein Strom fließen kann.

## Patentansprüche

1. Querverbinder mit einer Querleiste (1) und davon nach unten vorstehenden Flachsteckern (2), für Reihenklemmen mit für die Aufnahme der Flachstecker (2) gelochten Stromschienen (3), dadurch gekennzeichnet, daß die in kammzinkenartiger Vielzahl an der Querleiste (1) befindlichen Flachstecker (2) durch Verdrehen ihres vollen Übergangsquerschnittes zur Querleiste (1) mit ihren Flachebenen in die Reihungstiefe der Reihenklemmen orientiert sind.

2. Querverbinder nach Anspruch 1 dadurch gekennzeichnet, daß die Flachstecker (2) ausgehend von ihren unteren Enden sich über einen Teil ihrer Längserstreckung erstreckende Schlitze (8) aufweisen.

3. Querverbinder nach Anspruch 1 oder 2, dadurch gekennzeichnet, daß die Flachstecker (2) an ihren unteren Enden Einsteckschrägen (9) aufweisen.

4. Querverbinder nach Anspruch 2 oder 3, dadurch gekennzeichnet, daß die Flachstecker (2) im Bereich ihrer unteren Enden auf zumindest einer Schmalseite jeweils einen Rastnoppen (10) aufweisen.

5. Querverbinder nach Anspruch 1 dadurch gekennzeichnet, daß die Flachstecker (2) im Bereich ihrer oberen Enden eine quer über sie verlaufende, zur Querleiste (1) parallele Sollbruchkante (6) aufweisen.

6. Querverbinder nach Anspruch 1 dadurch gekennzeichnet, daß die Querleiste (1) in Verlängerung der Ansatzpunkte der Flachstecker (2) sich quer über die Querleiste (1) erstreckende Sollbruchkanten (7) aufweist.

7. Querverbinder nach Anspruch 1 dadurch gekennzeichnet, daß die Querleiste (1) von einer Schutzhülle (11) aus Isolierstoff umgeben ist.

8. Querverbinder nach Anspruch 1 dadurch gekennzeichnet, daß die Flachstecker (2) um 90° zur Querleiste (1) verdreht sind.

## Claims

1. A cross connector comprising a cross bar (1) and push-in blades (2) projecting downwardly therefrom, for modular terminal members with current bars (3) which are apertured for receiving the push-in blades (2), characterised in that the push-in blades (2) which are disposed on the cross bar (1) in a comb tooth-like plurality are oriented with their flat surfaces in the direction of the depth of the row of the modular terminal members by twisting of their full transitional cross-section with respect to the cross bar (1).

2. A cross connector according to claim 1 characterised in that the push-in blades (2) have slits (8) extending over a part of their longitudinal extent, starting from their lower ends.

3. A cross connector according to claim 1 or claim 2 characterised in that at their lower ends the push-in blades (2) have inclined surfaces (9) for insertion thereof.

4. A cross connector according to claim 2 or claim 3 characterised in that in the region of their lower ends the push-in blades (2) have a respective stop knob (10) on at least one narrow side.

5. A cross connector according to claim 1 characterised in that in the region of their upper ends the push-in blades (2) have a desired- fracture edge (6) which extends transversely over same and which is parallel to the cross bar (1).

6. A cross connector according to claim 1 characterised in that the cross bar (1) has desired- fracture edges (7) extending transversely over the cross bar (1) in line with the points of attachment of the push-in blades (2).

7. A cross connector according to claim 1 characterised in that the cross bar (1) is enclosed by a protective cover (11) of insulating material.

8. A cross connector according to claim 1 characterised in that the push-in blades (2) are turned through 90° with respect to the cross bar (1)..

## Revendications

1. Connecteur transversal avec une barrette transversale (1) et des fiches plates (2) partant de la barrette transversale en saillie vers le bas, pour des bornes alignées munies de barres conductrices (3) percées de trous pour recevoir les fiches plates (2), caractérisé en ce que les fiches plates (2), qui sont présentes en nombre multiple sur la barrette transversale (1) à la manière de dents de peigne, sont, par torsion de la totalité de leur section de transition avec la barrette transversale (1), orientées avec leurs parties plances dans la profondeurs d'alignement des bornes alignées.

2. Connecteur transversal selon la revendication 1, caractérisé en ce que les fiches plates (2) présentent des fentes (8) qui partent de leurs extrémités inférieures et s'étendent sur une partie de leur développement longitudinal.

3. Connecteur transversal selon la revendication 1 ou 2, caractérisé en ce que les fiches plates (2) présentent à leurs extrémités inférieures des biseaux d'enfichage (9).

4. Connecteur transversal selon la revendication 2 ou 3, caractérisé en ce que les fiches plates (2) présentent dans la région de leurs extrémités inférieures, sur au moins un des côtés étroits, un bossage d'enclenchement respectif (10).

5. Connecteur transversal selon la revendication 1, caractérisé en ce que les fiches plates (2) présentent, dans la région de leurs extrémités supérieures, une ligne destinée à la rupture (6) s'étendant perpendiculairement au-dessus d'elles et parallèle à la barrette transversale (1).

6. Connecteur transversal selon la revendication 1, caractérisé en ce que la barrette transversale (1) présente, en prolongement des points d'application des fiches plates (2), des lignes destinées à la rupture (7) s'étendant perpendiculairement au-dessus de la barrete transversale (1).

7. Connecteur transversal selon la revendication 1, caractérisé en ce que la barrette transversale (1) est entourée d'une enveloppe protectrice (11) en matériau isolant.

8. Connecteur transversal selon la revendication 1, caractérisé en ce que les fiches plates (2) sont tournées à 90° par rapport à la barrete transversale (1).
